# EUROPÄISCHE PATENTSCHRIFT

(11) **EP 1 842 598 B1**
(45) Veröffentlichungstag und Bekanntmachung des Hinweises auf die Patenterteilung: **22.12.2010**
(21) Anmeldenummer: 07004750.1
(22) Anmeldetag: 08.03.2007
(51) Int. Cl.: B05B 1/04, B24C 1/00, B24C 5/04

(54) **Strahlmittelaustragsdüse**
Blasting discharge jet
Buse d'éjection d'un agent de grenaillage

(30) Priorität: 03.04.2006 DE 102006015805
(43) Veröffentlichungstag der Anmeldung: 10.10.2007
(73) Patentinhaber: Alfred Kärcher GmbH & Co. KG, 71364 Winnenden (DE)
(72) Erfinder: Holwarth, Wolfgang, 73635 Rudersberg (DE); Rentschler, Werner, Dr., 71332 Waiblingen (DE); Hudak, Guido, 75428 Illingen (DE)
(74) Vertreter: Hoeger, Stellrecht & Partner Patentanwälte

(56) Entgegenhaltungen:
- DE-A1-102005 057 115
- GB-A- 2 418 159
- US-A- 1 133 711
- US-A- 4 633 623
- US-A- 5 283 990

## Beschreibung

Die Erfindung betrifft eine Strahlmittelaustragsdüse, insbesondere zum Trockeneisstrahlen, mit den Merkmalen des Oberbegriffes von Patentanspruch 1.

Strahimittelaustragsdüsen werden bei Austragsvorrichtungen von Partikelstrahlgeräten verwendet. Aus EP 0414863 B1 und aus DE 2064003 sind Strahlmittelaustragsdüsen bekannt mit einem in Strömungsrichtung konvergierenden Eintrittsabschnitt, an den sich in Strömungsrichtung ein engster Querschnitt und ein in Strömungsrichtung divergierender Folgeabschnitt anschließen.

Diese Strahlmittelaustragsdüsen werden vor allem für Partikelstrahlvorrichtungen verwendet, bei denen ein Gemisch aus Druckluft und Strahlmittel ausgetragen wird.

Mit dem Gemisch aus Druckluft und Strahlmittel werden beispielsweise verschmutzte Oberflächen gereinigt. Als Strahlmittel kommen dabei insbesondere Trockeneispartikel zum Einsatz. Mit diesen Trockeneispartikeln wird eine besonders schonende Reinigung verschmutzter Oberflächen ermöglicht. Bei der Verwendung von Trockeneisstrahlvorrichtungen zur Reinigung handelt es sich um eine besonders schonende Methode, weil die Oberflächen durch die Trockeneispartikel zwar vom Schmutz befreit, jedoch durch die weiche Beschaffenheit der Partikel und das Auflösen der Eiskristalle in der Atmosphäre unmittelbar nach Auftreffen auf die Oberfläche eine Beschädigung der Oberfläche verhindert wird.

Bei solchen Partikelstrahlreinigungsgeräten, insbesondere bei Trockeneisstrahlreinigungsgeräten, kommt der Ausbildung der Strahlmittelaustragsdüsen eine besondere Bedeutung zu, weil durch die Innengeometrie der Austragsdüsen die Auftreffrichtung und -geschwindigkeit der Trockeneispartikel entscheidend beeinflusst wird.

Bekannte Strahlmittelaustragsdüsen weisen im Wesentlichen eine konvergierende Eintrittszone und eine divergierende Austrittszone auf mit einem dazwischen liegenden engsten Querschnitt. Dadurch erhalten die Partikel eine ungleichmäßige, nach Richtung und Geschwindigkeit unterschiedliche Beschleunigung. Dieses macht sich besonders bei Trockeneispartikeln bemerkbar, die aufgrund ihrer relativ geringen Masse für einen gleichmäßigen Austrag aus der Düse auf einen gleichmäßig ausgerichteten Trägerluftstrom angewiesen sind. Mit diesen Strahlmittelaustragsdüsen konnte deshalb bei Trockeneisstrahlvorrichtungen nur ein unbefriedigendes Strahlbild und damit eine recht geringe Flächenreinigungsleistung erreicht werden.

Aus US-A-4,633,623, US-A-1,133,711 und GB-A-2 418, 159 sind Strahlmittelaustragsdüsen gemäß dem Oberbegriff von Anspruch 1 bekannt mit einem in Strömungsrichtung konvergierenden Eintrittsabschnitt, an den sich ein engster Abschnitt, ein zylindrischer Abschnitt und ein Abschnitt mit in Strömungsrichtung zunehmender Querschnittsfläche anschließen. Aufgabe der vorliegenden Erfindung ist es, eine Strahlmittelaustragsdüse der eingangs genannten Art derart weiterzubilden, dass sie ein verbessertes Strahlbild und damit eine erhöhte Flächenreinigungsleistung aufweist.

Erfindungsgemäß wird dazu eine Strahlmittelaustragsdüse, insbesondere zum Trockeneisstrahien vorgeschlagen mit den Merkmalen des Patentanspruches 1.

Durch den zylindrischen Abschnitt, dessen Länge mindestens 20 mm beträgt, wird erreicht, dass die Partikel auf einer Mindestlänge innerhalb der Strahlmittelaustragsdüse auf einem in dem zylindrischen Abschnitt gleichgerichteten Trägerluftstrom getragen werden und damit auf dieser Mindeststrecke eine gleichmäßige Beschleunigung erfahren.

Dies führt zu einer Stabilisierung der Strahlmittelströmung, so dass die Partikel auf dem letzten Abschnitt der Strahlmittelaustragsdüse vor der Austragsöffnung deutlich stabiler strömen, als dies bei einer Strahlmittelaustragsdüse ohne zylindrischen Abschnitt oder mit einem deutlich kürzeren zylindrischen Abschnitt der Fall wäre. Die zu reinigende Oberfläche wird deshalb von den Partikeln nach dem Austritt aus der Düse mit gleichmäßigerem Aufpralldruck beaufschlagt, so dass über dem angestrahlten Oberflächenbereich eine gleichmäßige und intensive Reinigung erfolgt.

Eine besonders hohe Flächenleistung auch bei Einsatz von Kompressoren mit geringerer Laufleistung ergibt sich dadurch, dass sich an den engsten Querschnitt vor dem zylindrischen Abschnitt ein in Strömungsrichtung divergierender Abschnitt anschließt.

Besonders gute Ergebnisse werden bei Strahlmittelaustragsdüsen erreicht, bei denen das Verhältnis der Längen zwischen dem Abschnitt mit in Strömungsrichtung zunehmender Querschnittsfläche und dem zylindrischen Abschnitt höchstens 4 : 1, vorzugsweise höchstens 2,5 :1 beträgt.

Um bei Verschleißerscheinungen an einzelnen Bereichen der Düse oder bei gewünschten unterschiedlichen Strahlcharakteristiken nicht die gesamte Düse erneuern bzw. wechseln zu müssen, ist es günstig, wenn die Düse mehrteilig aufgebaut ist, wobei zumindest ein Teil des zylindrischen Abschnitts und der Abschnitt mit in Strömungsrichtung zunehmender Querschnittsfläche zu einer Baugruppe zusammengefasst sind. Dadurch ist es möglich, diese aufwendig herzustellende und daher teuere Baugruppe der Düse in verschiedenen Kombinationen zu verwenden.

Besonders vorteilhaft ist es, wenn zumindest ein Teil des zylindrischen Abschnitts und der Abschnitt mit in Strömungsrichtung zunehmender Querschnittsfläche zu einer ersten Baugruppe zusammengefasst sind und der in Strömungsrichtung konvergierende Eintrittsabschnitt mit in Strömungsrichtung anschließendem engstem Querschnitt und gegebenenfalls mit in Strömungsrichtung divergierendem Folgeabschnitt zu einer zweiten Baugruppe zusammengefasst sind. Dadurch können beispielsweise durch Verwendung der gleichen ersten Baugruppe mit unterschiedlichen zweiten Baugruppen, wobei sich die zweiten Baugruppen untereinander durch den engsten Querschnitt unterscheiden, unterschiedliche Aufpralldrücke je nach Empfindlichkeit der zu reinigenden Oberfläche ausgewählt werden.

Ein in der Herstellung besonders preiswerter Aufbau ergibt sich dann, wenn die erste Baugruppe zwei identische Halbschalen aufweist.

Um eine möglichst breite Austrittsöffnung mit relativ schmaler Höhe zu erhalten, ist es vorteilhaft, wenn der in Strömungsrichtung an den zylindrischen Abschnitt anschließende Abschnitt mit in Strömungsrichtung zunehmender Querschnittsfläche in Strömungsrichtung in der Breite zunimmt und in der Höhe abnimmt.

Im Falle, dass der an den zylindrischen Abschnitt anschließende Abschnitt an seinen ebenen Innenflächen in Längsrichtung Nuten aufweist, die strahlenförmig und symmetrisch zu der Längsachse der Düse in Strömungsrichtung bis zur Düsenausschnittskante auseinander laufen, wird der Partikelstrom zusätzlich vergleichmäßigt und damit ein noch klarer abgegrenztes Reinigungsfeld gleichmäßig mit Partikeln bestrahlt.

Dabei ist es besonders vorteilhaft, wenn die Nuten ihren gemeinsamen Anfangspunkt auf dem Mittelpunkt der Grenzlinie zwischen zylindrischem Abschnitt und darauf folgendem Abschnitt haben.

Ein vorteilhafter Aufbau ergibt sich, wenn die Düse Einrichtungen enthält, um sie mit ihrem konvergierenden Eintrittsabschnitt an die Pistole oder den Austrittsschlauch eines Partikelgerätes, insbesondere eines Trockeneisstrahlgerätes, anzuschließen.

Von besonderem Vorteil ist es, wenn die erste Baugruppe mit zylindrischem Abschnitt und mit dem Abschnitt mit in Strömungsrichtung zunehmender Querschnittsfläche im Bereich des zylindrischen Abschnitts außen eine zylindrische Form aufweist und mit Hilfe einer Überwurfmutter an die zweite Baugruppe angeschlossen werden kann.

Insbesondere bei Verwendung einer Pistole mit Handgriff ist es zur optimalen Auswahl einer gewünschten Strahlrichtung von Vorteil, wenn die erste Baugruppe an der zweiten Baugruppe verdrehbar befestigbar ist.

Die Erfindung betrifft außerdem eine Partikelstrahlvorrichtung zum Abgeben von einem Gemisch aus Druckluft und Trockeneis, wobei die Partikelstrahlvorrichtung mit einer Druckluftquelle verbindbar ist und einen Vorrat von Partikeln aufweist sowie eine Dosiereinrichtung, mit der die Partikel der Druckluft beigemischt werden können, und eine Austragsvorrichtung, an die eine Zuleitung für Druckluft und Partikel anschließbar ist, wobei die Austragsvorrichtung eine Strahlmittelaustragsdüse der voranstehend genannten Art aufweist.

Besonders vorteilhaft ist es, wenn es sich bei den Partikeln der Partikelstrahlvorrichtung um Trockeneispartikel handelt.

Gerade bei der Reinigung mit Trockeneispartikeln kommen die Vorteile der Erfindung besonders zur Geltung.

Nachfolgend wird die Erfindung anhand von bevorzugten Ausführungsbeispielen näher beschrieben. Es zeigen:
- Figur 1:: eine Draufsicht auf eine erfindungsgemäße Strahlmittelaustragsdüse;
- Figur 2:: einen Längsschnitt der Strahlmittelaustragsdüse längs der Linie 2-2 in Figur 1;
- Figur 3:: eine Seitenansicht der Strahlmittelaustragsdüse;
- Figur 4:: eine Vorderansicht der Strahlmittelaustragsdüse;
- Figur 5:: eine Schnittansicht der Strahlmittelaustragsdüse längs der Linie 5-5 in Figur 3;
- Figur 6:: eine schematische Darstellung einer erfindungsgemäßen Trockeneisstrahlvorrichtung.

In den Figuren 1 bis 5 ist eine erfindungsgemäße Strahlmittelaustragsdüse schematisch dargestellt. Wie aus Figur 2 und Figur 5 ersichtllich, weist die erfindungsgemäße Strahlmittelaustragsdüse einen in Strömungsrichtung konvergierenden Eintrittsabschnitt 1 auf, an den sich in Strömungsrichtung nacheinander ein engster Querschnitt 2, ein in Strömungsrichtung divergierender Folgeabschnitt 3, ein zylindrischer Abschnitt 4 und ein Abschnitt 5 mit in Strömungsrichtung zunehmender Querschnittsfläche 6 anschließen. Der konvergierende Eintrittsabschnitt 1 und der divergierende Folgeabschnitt 3 weisen jeweils eine konische Innenkontur auf. Die Länge des zylindrischen Abschnittes 4 beträgt 80 mm, während die Länge des Abschnittes 5 200 mm beträgt. Diese Abmessungen haben sich für die in der Zeichnung dargestellte bevorzugte Ausführungsform als besonders vorteilhaft erwiesen.

Die Düse ist mehrteilig aufgebaut und umfasst eine erste Baugruppe 7, welche den zylindrischen Abschnitt 4 und den Abschnitt 5 mit in Strömungsrichtung zunehmender Querschnittsfläche aufweist, sowie eine zweite Baugruppe 16, die den konvergierenden Eintrittsabschnitt 1, den engsten Querschnitt 2 und den in Strömungsrichtung divergierenden Folgeabschnitt 3 aufweist. Die erste Baugruppe 7 besteht aus zwei Halbschalen 8 und 9, welche identisch ausgestaltet sind. Die identische Bauweise ermöglicht eine besonders preiswerte Herstellung der Düse.

Die identischen Halbschalen 8, 9 weisen mit besonderem Vorteil auf einer Seite Erhebungen oder Vorsprünge 23 und an symmetrisch gegenüberliegender Seite dazu komplementäre Vertiefungen oder Rücksprünge 24 auf, so dass auf einfache Weise eine passgenaue Montage der identischen Teile möglich ist, wie aus Figur 4 ersichtlich ist.

Wie in den Figuren 3 und 5 erkennbar, nimmt in der ersten Baugruppe 7 die Breite des Abschnitts 5 mit in Strömungsrichtung zunehmender Querschnittsfläche in Strömungsrichtung zu, während die Höhe dieses Abschnittes 5 in Strömungsrichtung abnimmt.

Um den so entstehenden Strom von Trockeneispartikeln, der bereits im vorhergehenden zylindrischen Abschnitt 4 gleichmäßig beschleunigt wurde, weiterhin möglichst gleichmäßig und turbulenzfrei strömen zu lassen, sind an den beiden ebenen Innenflächen des Abschnittes 5 in Längsrichtung Nuten 11 eingefräst, die strahlenförmig vom Mittelpunkt der Grenzlinie zwischen zylindrischem Abschnitt 4 und darauf folgendem Abschnitt 5 bis zur Düsenaustrittskante 22 symmetrisch zur Längsachse der Düse in Strömungsrichtung auseinander laufen.

Die Strahlmittelaustragsdüse weist außerdem Einrichtungen 12 auf, um sie mit ihrem konvergierenden Eintrittsabschnitt an die Pistole 13 oder den Austrittsschlauch 14 eines Trockeneisstrahlgerätes 15 anzuschließen.

Eine Überwurfmutter 17 dient der Befestigung der ersten Baugruppe 7 an der zweiten Baugruppe 16. Sie weist an ihrer Außenseite aufgerauhte Griffflächen 18 auf, so dass die Überwurfmutter 17 auch von Hand befestigt bzw. gelöst werden kann. Die erste Baugruppe 7 ist an der zweiten Baugruppe 16 verdrehbar befestigt und kann durch einfaches Lösen und anschließendes Wiederanziehen der Überwurfmutter 17 kurzfristig durch die Bedienperson in ihrer Ausrichtung verändert werden. Bei Verwendung einer Pistole 13 ist es damit möglich, die Ausrichtung des Flachstrahles in beliebigem Winkel zum Handgriff zu erreichen, um somit ein besonders einfaches und damit für die Bedienperson ermüdungsfreies Führen der Strahlmittelaustragsdüse zu erreichen.

Wie aus Figur 6 zu ersehen, umfasst die erfindungsgemäße Trockeneisstrahlvorrichtung eine Dosiereinrichtung 19, die über eine Zuleitung 20 für Druckluft mit einer hier nicht dargestellten Druckluftquelle verbindbar ist. In einem Vorratsbehälter 21 sind Trockeneispartikel bevorratet, die über die Dosiereinrichtung 19 der Druckluft beigemischt werden. Das Gemisch aus Druckluft und Trockeneis wird über die Zuleitung 14 an die Pistole 13 geleitet. Die Pistole 13 weist einen Kupplungsstutzen 22 zum Anschluss der Strahlmittelaustragsdüse auf.

## Patentansprüche

1. Strahlmittelaustragsdüse, insbesondere zum Trockeneisstrahlen, mit einem in Strömungsrichtung konvergierenden Eintrittsabschnitt (1), an den sich in Strömungsrichtung ein engster Querschnitt (2), ein zylindrischer Abschnitt (4) und ein Abschnitt (5) mit in Strömungsrichtung zunehmender Querschnittsfläche (6) anschließen, **dadurch gekennzeichnet, dass** die Länge des zylindrischen Abschnittes (4) mindestens 20 mm beträgt und dass sich an den engsten Querschnitt (2) vor dem zylindrischen Abschnitt (4) ein in Strömungsrichtung divergierender Abschnitt anschließt.

2. Strahlmittelaustragsdüse nach Anspruch 1, **dadurch gekennzeichnet, dass** das Verhältnis der Längen zwischen dem Abschnitt (5) mit in Strömungsrichtung zunehmender Querschnittsfläche und dem zylindrischen Abschnitt (4) höchstens 4 : 1 beträgt.

3. Strahlmittelaustragsdüse nach Anspruch 1 oder 2, **dadurch gekennzeichnet, dass** das Verhältnis der Längen zwischen dem Abschnitt (5) mit in Strömungsrichtung zunehmender Querschnittsfläche (6) und dem zylindrischen Abschnitt (4) höchstens 2,5 : 1 beträgt.

4. Strahlmittelaustragsdüse nach einem der vorhergehenden Ansprüche, **dadurch gekennzeichnet, dass** die Düse mehrteilig aufgebaut ist, wobei zumindest ein Teil des zylindrischen Abschnitts (4) und der Abschnitt (5) mit in Strömungsrichtung zunehmender Querschnittsfläche (6) zu einer Baugruppe (7) zusammengefasst sind.

5. Strahlmittelaustragsdüse nach einem der voranstehenden Ansprüche, **dadurch gekennzeichnet, dass** zumindest ein Teil des zylindrischen Abschnitts (4) und der Abschnitt (5) mit in Strömungsrichtung zunehmender Querschnittsfläche (6) zu einer ersten Baugruppe (7) zusammengefasst sind und dass der in Strömungsrichtung konvergierende Eintrittsabschnitt (1) mit in Strömungsrichtung anschließendem engstem Querschnitt (2) und in Strömungsrichtung divergierende Folgeabschnitt (3) zu einer zweiten Baugruppe (16) zusammengefasst sind.

6. Strahlmittelaustragsdüse nach Anspruch 4 oder 5, **dadurch gekennzeichnet, dass** die erste Baugruppe (7) zwei identische Halbschalen (8, 9) aufweist.

7. Strahlmittelaustragsdüse nach einem der vorhergehenden Ansprüche, **dadurch gekennzeichnet, dass** der in Strömungsrichtung an den zylindrischen Abschnitt (4) anschließende Abschnitt (5) mit in Strömungsrichtung zunehmender Querschnittsfläche (6) in Strömungsrichtung in der Breite zunimmt und in der Höhe abnimmt.

8. Strahlmittelaustragsdüse nach einem der vorhergehenden Ansprüche, **dadurch gekennzeichnet, dass** der an den zylindrischen Abschnitt (4) anschließende Abschnitt (5) an seinen ebenen Innenflächen in Längsrichtung Nuten (11) aufweist, die strahlenförmig und symmetrisch zu der Längsachse der Düse in Strömungsrichtung bis zur Düsenaustrittskante (22) auseinander laufen.

9. Strahlmittelaustragsdüse nach Anspruch 8, **dadurch gekennzeichnet, dass** die Nuten (11) ihren gemeinsamen Anfangspunkt auf dem Mittelpunkt der Grenzlinie zwischen zylindrischem Abschnitt (4) und darauf folgendem Abschnitt (5) habein.

10. Strahlmittelaustragsdüse nach einem der Ansprüche 5 bis 9, **dadurch gekennzeichnet, dass** die erste Baugruppe (7) mit zylindrischem Abschnitt (4) und mit dem Abschnitt (5) mit in Strömungsrichtung zunehmender Querschnittsfläche (6) im Bereich des zylindrischen Abschnittes (4) außen eine zylindrische Form aufweist und mit Hilfe einer Überwurfmutter (17) an die zweite Baugruppe (16) angeschlossen werden kann.

11. Strahlmittelaustragsdüse nach einem der Ansprüche 5 bis 10, **dadurch gekennzeichnet, dass** die erste Baugruppe (7) an der zweiten Baugruppe (16) verdrehbar befestigbar ist.

12. Strahlmittelaustragsdüse nach einem der vorhergehenden Ansprüche, **dadurch gekennzeichnet, dass** die Düse Einrichtungen (12) aufweist, um sie mit ihrem konvergierenden Eintrittsabschnitt (1) an die Pistole (13) oder den Austrittsschlauch (14) eines Partikelstrahlgerätes, insbesondere eines Trockeneisstrahlgerätes (15) anzuschließen.

13. Partikelstrahlvorrichtung zum Abgeben von einem Gemisch aus Druckluft und Trockeneis, wobei die Partikelstrahlvorrichtung mit einer Druckluftquelle verbindbar ist und einen Vorrat von Partikeln aufweist sowie eine Dosiereinrichtung (19), mit der die Partikel der Druckluft beigemischt werden können, und eine Austragsvorrichtung, an die eine Zuleitung für Druckluft und Partikel anschließbar ist, **dadurch gekennzeichnet, dass** die Austragsvorrichtung eine Strahlmittelaustragsdüse nach einem der vorhergehenden Ansprüche aufweist.

14. Partikelstrahlvorrichtung nach Anspruch 13, **dadurch gekennzeichnet, dass** es sich bei den Partikeln um Trockneneispartikel handelt.

## Claims

1. Blasting agent discharge nozzle, in particular, for dry ice blasting, with an inlet section (1) converging in the direction of flow, which is followed in the direction of flow by a narrowest cross section (2), a cylindrical section (4) and a section (5) having a cross-sectional area (6) that increases in the direction of flow, **characterized in that** the length of the cylindrical section (4) is at least 20 mm, and **in that** the narrowest cross section (2) is followed, before the cylindrical section (4), by a section that diverges in the direction of flow.

2. Blasting agent discharge nozzle in accordance with claim 1, **characterized in that** the ratio of the lengths between the section (5) having a cross-sectional area that increases in the direction of flow and the cylindrical section (4) is at most 4 : 1.

3. Blasting agent discharge nozzle in accordance with claim 1 or 2, **characterized in that** the ratio of the lengths between the section (5) having a cross-sectional area (6) that increases in the direction of flow and the cylindrical section (4) is at most 2.5 : 1

4. Blasting agent discharge nozzle in accordance with any one of the preceding claims, **characterized in that** the nozzle is of multipart construction, at least part of the cylindrical section (4) and the section (5) having a cross-sectional area (6) that increases in the direction of flow being combined to form an assembly (7).

5. Blasting agent discharge nozzle in accordance with any one of the preceding claims, **characterized in that** at least part of the cylindrical section (4) and the section (5) having a cross-sectional area (6) that increases in the direction of flow are combined to form a first assembly (7), and **in that** the inlet section (1) converging in the direction of flow, the narrowest cross section (2) following in the direction of flow, and the following section (3) diverging in the direction of flow are combined to form a second assembly (16).

6. Blasting agent discharge nozzle in accordance with claim 4 or 5, **characterized in that** the first assembly (7) comprises two identical half shells (8, 9).

7. Blasting agent discharge nozzle in accordance with any one of the preceding claims, **characterized in that** the section (5) following the cylindrical section (4) in the direction of flow and having a cross-sectional area (6) that increases in the direction of flow increases in width and decreases in height in the direction of flow.

8. Blasting agent discharge nozzle in accordance with any one of the preceding claims, **characterized in that** the section (5) following the cylindrical section (4) has on its flat inner surfaces in the longitudinal direction grooves (11), which diverge from one another radially and symmetrically in relation to the longitudinal axis of the nozzle in the direction of flow up to the nozzle outlet edge (22).

9. Blasting agent discharge nozzle in accordance with claim 8, **characterized in that** the grooves (11) have their common starting point on the midpoint of the boundary line between cylindrical section (4) and following section (5).

10. Blasting agent discharge nozzle in accordance with any one of claims 5 to 9, **characterized in that** the first assembly (7) with the cylindrical section (4) and with the section (5) having a cross-sectional area (6) that increases in the direction of flow has an exterior cylindrical shape in the region of the cylindrical section (4) and can be connected to the second assembly (16) by means of a union nut (17).

11. Blasting agent discharge nozzle in accordance with any one of claims 5 to 10, **characterized in that** the first assembly (7) is rotatably attachable to the second assembly (16).

12. Blasting agent discharge nozzle in accordance with any one of the preceding claims, **characterized in that** the nozzle has devices (12) for connecting it with its converging inlet section (1) to the gun (13) or the outlet hose (14) of a particle blasting apparatus, in particular, a dry ice blasting apparatus (15).

13. Particle blasting apparatus for discharging a mixture of compressed air and dry ice, the particle blasting apparatus being connectable to a source of compressed air and comprising a supply of particles and a metering device (19) with which the particles can be added to the compressed air, and a discharge device to which a feed line for compressed air and particles is connectable, **characterized in that** the discharge device comprises a blasting agent discharge nozzle in accordance with any one of the preceding claims.

14. Particle blasting apparatus in accordance with claim 13, **characterized in that** the particles are dry ice particles.

## Revendications

1. Buse de projection d'un agent de décapage, en particulier pour le décapage à la neige carbonique, comportant un tronçon d'admission (1) convergeant dans le sens d'écoulement, qui est prolongé dans le sens d'écoulement par une section (2) la plus étroite, un tronçon cylindrique (4) et un tronçon (5) avec une surface de section (6) augmentant dans le sens d'écoulement, **caractérisée en ce que** la longueur du tronçon cylindrique (4) mesure au moins 20 mm et **en ce qu'**un tronçon divergeant dans le sens d'écoulement est adjacent à la section (2) la plus étroite en amont du tronçon cylindrique (4).

2. Buse de projection d'un agent de décapage selon la revendication 1, **caractérisée en ce que** le rapport des longueurs entre le tronçon (5) avec la surface de section augmentant dans le sens d'écoulement et le tronçon cylindrique (4) est égal au maximum à 4 : 1.

3. Buse de projection d'un agent de décapage selon la revendication 1 ou 2, **caractérisée en ce que** le rapport des longueurs entre le tronçon (5) avec la surface de section (6) augmentant dans le sens d'écoulement et le tronçon cylindrique (4) est égal au maximum à 2,5 : 1.

4. Buse de projection d'un agent de décapage selon l'une quelconque des revendications précédentes, **caractérisée en ce que** la buse est constituée de plusieurs parties, sachant qu'au moins une partie du tronçon cylindrique (4) et le tronçon (5) avec la surface de section (6) augmentant dans le sens d'écoulement sont regroupés pour former un module (7).

5. Buse de projection d'un agent de décapage selon l'une quelconque des revendications précédentes, **caractérisée en ce qu'**au moins une partie du tronçon cylindrique (4) et le tronçon (5) avec la surface de section (6) augmentant dans le sens d'écoulement sont regroupés pour former un premier module (7) et **en ce que** le tronçon d'admission (1) convergeant dans le sens d'écoulement est regroupé avec la section (2) la plus étroite, adjacente dans le sens d'écoulement, et avec le tronçon (3) consécutif divergeant dans le sens d'écoulement pour former un deuxième module (16).

6. Buse de projection d'un agent de décapage selon la revendication 4 ou 5, **caractérisée en ce que** le premier module (7) comporte deux demi-coques (8, 9) identiques.

7. Buse de projection d'un agent de décapage selon l'une quelconque des revendications précédentes, **caractérisée en ce que** le tronçon (5), adjacent au tronçon cylindrique (4) dans le sens d'écoulement et muni de la surface de section (6) augmentant dans le sens d'écoulement, augmente en largeur dans le sens d'écoulement et diminue en hauteur dans le sens d'écoulement.

8. Buse de projection d'un agent de décapage selon l'une quelconque des revendications précédentes, **caractérisée en ce que** le tronçon (5), adjacent au tronçon cylindrique (4), comporte dans le sens longitudinal sur ses faces intérieures planes des rainures (11), qui divergent en forme de rayons et symétriquement à l'axe longitudinal de la buse dans le sens d'écoulement jusqu'au bord de sortie (22) de la buse.

9. Buse de projection d'un agent de décapage selon la revendication 8, **caractérisée en ce que** les rainures (11) ont leur point d'origine commun au centre de la ligne de séparation entre le tronçon cylindrique (4) et le tronçon (5) consécutif à celui-ci.

10. Buse de projection d'un agent de décapage selon l'une quelconque des revendications 5 à 9, **caractérisée en ce que** le premier module (7), formé par le tronçon cylindrique (4) et le tronçon (5) avec la surface de section (6) augmentant dans le sens d'écoulement, comporte une forme cylindrique à l'extérieur dans la zone du tronçon cylindrique (4) et peut être raccordé au deuxième module (16) au moyen d'un écrou d'accouplement (17).

11. Buse de projection d'un agent de décapage selon l'une quelconque des revendications 5 à 10, **caractérisée en ce que** le premier module (7) peut être fixé de manière rotative contre le deuxième module (16).

12. Buse de projection d'un agent de décapage selon l'une quelconque des revendications précédentes, **caractérisée en ce que** la buse comporte des dispositifs (12) pour la raccorder avec son tronçon d'admission (1) convergeant sur le pistolet (13) ou sur le tuyau flexible de sortie (14) d'un appareil de projection de particules, en particulier un appareil de projection de neige carbonique (15).

13. Dispositif de projection de particules, destiné à projeter un mélange d'air comprimé et de neige carbonique, le dispositif de projection de particules pouvant être raccordé à une source d'air comprimé et comportant une réserve de particules, ainsi qu'un dispositif de dosage (19), par lequel les particules peuvent être mélangées à l'air comprimé, et un dispositif de projection auquel peut être raccordée une conduite d'admission pour l'air comprimé et les particules, **caractérisé en ce que** le dispositif de projection comporte une buse de projection d'un agent de décapage selon l'une quelconque des revendications précédentes.

14. Dispositif de projection de particules selon la revendication 13, **caractérisé en ce que** les particules sont des particules de neige carbonique.
